# EUROPÄISCHE PATENTSCHRIFT

(11) **EP 1 158 132 B1**
(45) Veröffentlichungstag und Bekanntmachung des Hinweises auf die Patenterteilung: **11.04.2007**
(21) Anmeldenummer: 01111409.7
(22) Anmeldetag: 10.05.2001
(51) Int. Cl.: E06B 7/14, E06B 7/26, E06B 3/30

(54) **Aufsetzrahmen für ein Fenster oder eine Tür**
Covering frame for window or door
Cadre de couverture pour fenêtre ou porte

(30) Priorität: 23.05.2000 DE 20009250 U
(43) Veröffentlichungstag der Anmeldung: 28.11.2001
(73) Patentinhaber: SFS Handels Holding AG, CH-9435 Heerbrugg (CH)
(72) Erfinder: Leitner, Michael, 6923 Lauterach (AT)

(56) Entgegenhaltungen:
- WO-A-95/08041
- DE-A- 4 326 115

## Beschreibung

Die Erfindung betrifft einen Aufsetzrahmen für ein Fenster oder eine Tür aus mit wenigstens einem Im Einbauzustand zum Hauptrahmen hin offenen Kanal versehenen Profilschienen und im gegenseitigen Anlagebereich eingesetzten, gegebenenfalls umlaufenden Dichtungsprofilen.

Eine Konstruktion mit einem Aufsetzrahmen ist aus der DE4326115A1 bekannt. Hier können alle am Fenster vorkommenden Dichtungen, Insbesondere bei kombinierten Aluminium-Holzfenstern aus Rollenmaterial direkt am Fenster hergestellt und verlegt werden. Im Eckbereich können Gehrungs- oder Entlastungsschnitte vorgenommen.

Ein Problem stellt bei solchen Aufsetzrahmen der Abfluss von in den Rahmen gelangenden Regenwassers oder auch von Kondenswasser dar. Insbesondere ist dieses Problem dann gegeben, wenn die Profilschienen, welche den Aufsetzrahmen bilden, in den Eckbereichen stumpf aneinander gestoßen werden.

Die vorliegende Erfindung hat sich daher zur Aufgabe gestellt, bei solchen Aufsetzrahmen eine optimale Möglichkeit zur Ableitung von Wasser zu schaffen, so dass dieses Wasser dort nach außen dringen kann, wo entsprechende Entwässerungsöffnungen vorgesehen werden können.

Erfindungsgemäß gelingt dies durch in einen innen liegenden Kanal der vertikalen oder der horizontalen Profilschienen eingesetzte Verschlusspfropfen, deren im Einbauzustand eine im wesentlichen quer zum Kanal verlaufende Begrenzungsfläche bezogen auf eine gedachte horizontale Ebene geneigt ausgebildet ist. Es kann also allein durch Einsetzen eines entsprechenden Verschlusspfropfens die Möglichkeit geschaffen werden, dass das eingedrungene Wasser oder gebildetes Kondenswasser in Richtung zu einem Kanal umgeleitet wird, in welchem Entwässerungsöffnungen vorhanden sind. Es ist also nicht mehr ein unkontrolliertes Abfließen solchen Wassers gegeben, sondern es werden mit einfachen konstruktiven Mitteln wesentliche Verbesserungen geschaffen.

Eine vorteilhafte Maßnahme liegt darin, dass der Verschlusspfropfen in einen innen liegenden Kanal der vertikalen Profilschienen eingesetzt ist und zur Verschiebesicherung innerhalb des Kanals formschlüssig in den Hauptrahmen eingreift. Durch diese Maßnahme wird einerseits eine optimale Abdichtung des entsprechenden Kanals und somit ein Überführen des Wassers in den dafür vorgesehenen Entwässerungskanal erreicht, und andererseits wird die Möglichkeit geschaffen, den Verschlusspfropfen in dieser exakten Stellung zu halten, zumal dieser dann sowohl in die Profilschiene als auch in den darunter liegenden Hauptrahmen eingreift. Ohne zusätzliche Hilfsmaßnahmen kann daher eine optimale Lagefixierung des Verschlusspfropfens erreicht werden.

Weiters wird vorgeschlagen, dass die die Oberseite des in einen innen liegenden Kanal der vertikalen Profilschienen eingesetzten Verschlusspfropfens bildende Begrenzungsfläche in Richtung zur horizontalen Profilschiene und in Richtung zum Hauptrahmen geneigt ist. Es ist dann die Möglichkeit gegeben, dass das nach unten dringende Wasser nicht nur in Richtung der horizontalen Profilschiene geleitet wird, sondern auch in Richtung zum Hauptrahmen hin und dort somit gegen das dort eingesetzte Dichtungsprofil. Es können dadurch auch keine Ecken verbleiben, in welchen ständig die Feuchtigkeit sitzen bleibt.

Damit eine optimale und in Folge der Elastizität des Verschlusspfropfens kraftschlüssige Anlage an der ganzen Innenbegrenzung des betreffenden Kanals gewährleistet ist, wird vorgeschlagen, dass die die Oberseite bildende Begrenzungsfläche mit einem Steg gegebenenfalls umfangsgeschlossen die Seitenbegrenzungen des Verschlusspfropfens überragt. Es ist somit eine optimale Anlage dieses Steges an der ganzen Innenfläche des Kanals in der betreffenden Profilschiene gegeben.

Eine konstruktiv einfache Lösung ist dann gegeben, wenn der Verschlusspfropfen als kappenartiger, nach unten hin offener Hohlkörper ausgebildet ist. Es ist dadurch nicht nur ein geringer Materialbedarf für den Verschlusspfropfen erforderlich, sondern es ist auch das Einbringen in den Kanal leichter, und es wird dadurch auch die Elastizität und somit die Anpresskraft an den Wandungen des Kanals ständig erhalten.

Damit der Verschlusspfropfen in optimaler Weise sowohl in dem betreffenden Kanal der Profilschiene gehalten wird, als auch formschlüssig mit dem Hauptrahmen in Eingriff kommt, wird vorgeschlagen, dass der Verschlusspfropfen dem Hauptrahmen zugewandt zwei parallel mit Abstand übereinander angeordnete Leisten aufweist, wobei eine der Leisten in eine zwischen Dichtungsprofil und horizontal verlaufender Profilschiene des Hauptrahmens gebildete Nut eingreift und die andere Leiste zur Positionierung des Dichtungsprofils selbst in eine in diesem ausgebildete Nut eingreift. Dadurch ist eine sichere Halterung des Verschlusspfropfens gewährleistet, und andererseits wird die für den horizontal verlaufenden Bereich des Dichtungsprofils im Bereich des Verschlusspfropfens nicht mehr vorhandene Rippe der horizontalen Profilschiene sozusagen ersetzt. Das Dichtungsprofil ist also im Bereich des eingesetzten Verschlusspfropfens durch die von diesem abstehende Leiste in der horizontalen Lage fixiert.

Damit eine sichere Ableitung des Wassers gewährleistet ist, wird vorgesehen, dass die die Oberseite des Verschlusspfropfens bildende Begrenzungsfläche in der Einsatzstellung zur Gänze oberhalb des horizontal verlaufenden Bereiches des Dichtungsprofiles liegt. Es ist dadurch gewährleistet, dass das Wasser in gleicher Weise wie das über den Glasbereich des Fensters nach unten dringende Wasser über das Dichtungsprofil abgeleitet wird.

Um die Dichtigkeit des Verschlusspfropfens in dem betreffenden Kanal der Profilschiene zu gewährleisten, ist vorgesehen, dass die Umfangskontur der die Oberseite des Verschlusspfropfens bildenden Begrenzungsfläche der Innenkontur des betreffenden Kanals der Profilschiene angepasst ist.

In diesem Zusammenhang ist es vorteilhaft, wenn der Verschlusspfropfen aus elastischem Kunststoff gefertigt ist. Gerade dadurch werden eine einfache Herstellung und eine sichere Halterung und Abdichtung während einer langen Benutzungsdauer sichergestellt.

Weitere erfindungsgemäße Merkmale und besondere Vorteile werden wie in den Ansprüchen beschrieben in der nachstehenden Beschreibung anhand der Zeichnungen noch näher erläutert. Es zeigen:

Fig. 1 eine Schrägsicht eines Eckbereiches eines Hauptrahmens mit an der Außenseite angeordnetem Aufsetzrahmen;

Fig. 2 den gleichen Eckbereich eines Hauptrahmens von der gegenüberliegenden Seite gesehen, wobei der Aufsetzrahmen der Übersichtlichkeit halber mit entsprechendem Abstand vom Hauptrahmen dargestellt ist;

Fig. 3 den Aufsetzrahmen in einem Eckbereich von der Innenseite her gesehen dargestellt;

Fig. 4 bis Fig. 6 verschiedene Schrägsichten eines Verschlusspfropfens.

Bei einem Hauptrahmen 1, der beispielsweise aus Holz gefertigt ist, soll ein Aufsetzrahmen 2 an der Außenseite, also der der Bewitterung ausgesetzten Seite, aufgebracht werden. Dazu bedarf es einer Reihe von Maßnahmen, da das Abdecken allein nicht ausreicht. Es muss auch an den Abfluss von eindringendem Regenwasser oder auch an den Abfluss von Kondenswasser gedacht werden. Insbesondere dann, wenn der Aufsetzrahmen aus stumpf aneinander stoßenden Profilschienen 3 und 4 gebildet ist. Es soll nämlich auch nicht vorkommen, dass in der vertikal verlaufenden Profilschiene 3 nach unten geführtes Wasser direkt auch nach unten hin am Ende dieser Profilschiene 3 austreten kann und dort womöglich wieder den Hauptrahmen 1 schädlich beeinflusst.

Am Hauptrahmen 1 sind Dichtungsprofile 5 vorgesehen, welche in entsprechende Nuten 6 am Hauptrahmen 1 eingreifen. Von den Profilschienen 3 und 4 nach innen abstehende Rippen 7 können in entsprechende Nuten 8 am einen Randbereich der Dichtungsprofile 5 eingreifen. Es ist somit eine entsprechende Abdichtung zu den weiteren, offenen Kanalbereichen der Profilschienen 3, 4 hin und auch zu den Oberflächen 9 des Hauptrahmens 1 hin gewährleistet.

Obwohl nun eine gegenseitige Abdichtung zwischen dem Hauptrahmen 1 und dem Aufsetzrahmen 2 gegeben ist, bleibt noch der durchgehende Kanal 10, durch den das Wasser bis ganz nach unten am Aufsetzrahmen dringen könnte. Dieser Kanal 10 wird durch die erfindungsgemäße konstruktive Gestaltung nach unten hin abgedichtet.

Wenn nun in anderer konstruktiver Gestaltung als die in den Zeichnungen dargestellte der Aufsetzrahmen aus in einem Gehrungsschnitt aneinander anschließenden Profilschienen gebildet wäre, dann wäre es auch denkbar, entsprechende Abdichtungsmaßnahmen, also den Einsatz eines Verschlussprofiles in der horizontalen Profilschiene vorzusehen.

Bei der dargestellten Ausführungsform wird in den innen liegenden Kanal 10 der vertikalen Profilschiene 3 ein Verschlusspfropfen 11 eingesetzt, wobei dieser Verschlusspfropfen eine im wesentlichen quer zum Kanal 10 verlaufende Begrenzungsfläche 12 aufweist, welche bezogen auf eine gedachte, im wesentlichen horizontale Ebene geneigt ausgebildet ist. Wie insbesondere den Fig. 1 und 2 entnommen werden kann, ist dadurch nicht nur der Kanal 10 nach unten hin verschlossen, sondern es wird veranlasst, dass durch den Kanal 10 nach unten dringendes Wasser durch die geneigt ausgebildete Begrenzungsfläche 12 in Richtung zum Dichtungsprofil 5 geleitet wird. Eine noch optimalere Ausgestaltung ist dann gegeben, wenn diese Begrenzungsfläche 12 sowohl in Richtung zur horizontalen Profilschiene 4 hin als auch in Richtung zum Hauptrahmen 1 hin geneigt ist.

Der Verschlusspfropfen 11 könnte zwar allein kraftschlüssig in der eingesetzten Stellung im Kanal 10 verbleiben, doch wird vorteilhafterweise vorgesehen, eine zusätzliche formschlüssige Verbindung mit dem Hauptrahmen 1 zu schaffen. Der Verschlusspfropfen 11 greift also nicht nur in den innen liegenden Kanal 10 der vertikalen Profilschiene 3 ein, sondern ist auch zur Verschiebesicherung innerhalb des Kanals formschlüssig in den Hauptrahmen 1 eingesetzt. Zu diesem Zweck weist der Verschlusspfropfen 11 dem Hauptrahmen 1 zugewandt zwei parallel mit Abstand übereinander angeordnete Leisten 13 und 14 auf. Die eine Leiste 13 kann unterhalb des Dichtungsprofils 5 In eine am Hauptrahmen 1 gebildete Nut 15 eingreifen. Es ist somit eine Sicherung des Verschlusspfropfens 11 nach unten hin gewährleistet. Die zweite Leiste 14 dient zur Positionierung des Dichtungsprofils 5 und greift somit selbst in die Nut 8 des Dichtungsprofils 5 ein. Es ist somit nicht nur im Bereich der Rippen 7 eine Abstützung des auskragenden Randbereiches des Dichtungsprofils 5 gewährleistet, sondern auch im Bereich des Kanals 10 der vertikalen Profilschiene 3, und zwar dort eben durch die Leiste 14 des Verschlusspfropfens 11.

Der Verschlusspfropfen kann In konstruktiv einfacher Weise als kappenartiger, nach unten hin offener Hohlkörper ausgebildet sein, wie dies insbesondere auch der Fig. 6 entnommen werden kann. Die Fertigung erfolgt vorteilhaft aus elastischem Kunststoff. Dies ist insbesondere auch deshalb sinnvoll, damit der Verschlusspfropfen 11 den ganzen Bereich des Kanals 10 abdichtet. Zu diesem Zweck ist auch noch vorgesehen, dass die die Oberseite bildende Begrenzungsfläche 12 des Verschlusspfropfens mit einem Steg 16 gegebenenfalls umfangsgeschlossen die Seitenbegrenzungen des Verschlusspfropfens 11 überragt. Es ist auch die Umfangskontur der die Oberseite des Verschlusspfropfens 11 bildenden Begrenzungsfläche 12 der Innenkontur des betreffenden Kanals 10 der Profilschiene 3 angepasst.

Durch die besondere Lage der Leisten 13 und 14 ist auch gewährleistet, dass die Begrenzungsfläche 12 des Verschlusspfropfens 11 in der Einsatzstellung gesehen zur Gänze oberhalb des horizontal verlaufenden Bereiches des Dichtungsprofils 5 liegt. Es Ist dadurch mit Sicherhelt gewährleistet, dass das eingedrungene Wasser auch sicher auf die Oberseite des Dichtungsprofils 5 abgeleitet wird.

Mit einer einfachen konstruktiven Gestaltung und einer günstigen Montagemöglichkeit wird eine optimale Konstruktion für Aufsetzrahmen bei Fenstern oder Türen geschaffen.

In der Regel werden wohl Hauptrahmen aus einer Holzkonstruktion mit einem Aufsetzrahmen aus Metall, z.B. Aluminium, versehen. Die erfindungsgemäßen Maßnahmen lassen sich aber für alle Konstruktionsvarianten von Hauptrahmen und Aufsetzrahmen einsetzen, so dass der Aufsetzrahmen durchaus auch aus Profilschienen aus Kunststoff gefertigt sein könnte. Weiters sind solche Aufsetzrahmen und entsprechende Verschlusspfropfen auch bei Hauptrahmen aus Metall oder aus Kunststoff einsetzbar oder aber auch bei rahmenlosen Fenstern oder Türen, so dass der Hauptrahmen im Sinne der vorliegenden Erfindung praktisch vom Randbereich eines solchen Fensters oder einer solchen Tür gebildet wird. In einem solchen Falle sind natürlich verschiedene konstruktive Änderungen auch im Bereich des Verschlusspfropfens notwendig, wobei aber trotzdem das Wesen der vorliegenden Erfindung erhalten bliebe.

## Patentansprüche

1. Aufsetzrahmen für ein Fenster oder eine Tür aus mit wenigstens einem Im Einbauzustand zum Hauptrahmen hin offenen Kanal versehenen Profilschienen und im gegenseitigen Anlagebereich eingesetzten, gegebenenfalls umlaufenden Dichtungsprofilen, **gekennzeichnet durch** in einen innen liegenden Kanal (10) der vertikalen oder der horizontalen Profilschienen (3, 4) eingesetzte Verschlusspfropfen (11), deren Im Einbauzustand eine quer zum Kanal (10) verlaufende Begrenzungsfläche (12) bezogen auf eine gedachte horizontale Ebene geneigt ausgebildet ist.

2. Aufsetzrahmen nach Anspruch 1, **dadurch gekennzeichnet, dass** der Verschlu spfropfen (11) in einen innen liegenden Kanal (10) der vertikalen Profilschienen (3) eingesetzt ist und zur Verschiebesicherung innerhalb des Kanals (10) formschlüssig in den Hauptrahmen (1) eingreift.

3. Aufsetzrahmen nach den Ansprüchen 1 und 2, **dadurch gekennzeichnet, dass** die die Oberseite des in einen innen liegenden Kanal (10) der vertikalen Profilschienen (3) eingesetzten Verschlusspfropfens (11) bildende Begrenzungsfläche (12) in Richtung zur horizontalen Profilschiene (4) und in Richtung zum Hauptrahmen (1) geneigt ist.

4. Aufsetzrahmen nach einem der Ansprüche 1 bis 3, **dadurch gekennzeichnet, dass** die die Oberseite bildende Begrenzungsfläche (12) mit einem Steg (16) gegebenenfalls umfangsgeschlossen die Seitenbegrenzungen des Verschlusspfropfens (11) überragt.

5. Aufsetzrahmen nach einem der Ansprüche 1 bis 4, **dadurch gekennzeichnet, dass** der Verschlusspfropfen (11) als kappenartiger, nach unten hin offener Hohlkörper ausgebildet ist.

6. Aufsetzrahmen nach Anspruch 1, **dadurch gekennzeichnet, dass** der Verschlusspfropfen (11) dem Hauptrahmen (1) zugewandt zwei parallel mit Abstand übereinander angeordnete Leisten (13, 14) aufweist, wobei eine der Leisten (13) in eine zwischen Dichtungsprofil (5) und horizontal verlaufender Profilschiene des Hauptrahmens (1) gebildete Nut (15) eingreift und die andere Leiste (14) zur Positionierung des Dichtungsprofils (5) selbst in eine in diesem ausgebildete Nut (8) eingreift.

7. Aufsetzrahmen nach Anspruch 1, **dadurch gekennzeichnet, dass** die die Oberseite des Verschlusspfropfens (11) bildende Begrenzungsfläche (12) in der Einsatzstellung zur Gänze oberhalb des horizontal verlaufenden Bereiches des Dichtungsprofiles (5) liegt.

8. Aufsetzrahmen nach Anspruch 1, **dadurch gekennzeichnet, dass** die Umfangskontur der die Oberseite des Verschlusspfropfens (11) bildenden Begrenzungsfläche (12) der Innenkontur des betreffenden Kanals (10) der Profilschiene (3) angepasst ist.

9. Aufsetzrahmen nach den Ansprüchen 1 bis 8, **dadurch gekennzeichnet, dass** der Verschlusspfropfen (11) aus elastischem Kunststoff gefertigt ist.

## Claims

1. A mounting frame for a window or a door comprising profile rails provided with at least one channel, which in the installed condition is open towards the main frame, and sealing profiles which are inserted in the opposite application zone and which optionally extend all round, **characterised by** sealing plugs (11) which are inserted into an internal channel (10) of the vertical or horizontal profile rails (3,4), and a boundary surface (12) of which in the installed condition extending transversely to the channel (10) is inclined relative to an imaginary horizontal plane.

2. A mounting frame according to Claim 1, **characterised in that** the sealing plug (11) is inserted into an internal channel (10) of the vertical profile rail (3) and engages in a form-locking manner in the main frame (1) to prevent displacement inside the channel (10).

3. A mounting frame according to Claims 1 and 2, **characterised in that** the boundary surface (12) forming the upper side of the sealing plug (11) inserted into an internal channel (10) of the vertical profile rail (3) is inclined towards the horizontal profile rail (4) and towards the main frame (1).

4. A mounting frame according to any one of Claims 1 to 3, **characterised in that** the boundary surface (12) forming the upper side overlaps with a web (16), optionally circumferentially closed, the lateral boundaries of the sealing plug (11).

5. A mounting frame according to any one of Claims 1 to 4, **characterised in that** the sealing plug (11) is in the form of cap-like downwardly open hollow body.

6. A mounting frame according to Claim 1, **characterised in that**, facing the main frame (1), the sealing plug (11) has two strips (13,14) arranged spaced apart one above the other, wherein one of the strips (13) engages in a groove (15) formed between a profile rail of the main frame (1) extending between the sealing profile (5) and horizontally extending, and to locate the sealing profile (5) itself the other strip (14) engages into a groove (8) formed in the latter.

7. A mounting frame according to any Claim 1, **characterised in that** the boundary surface (12) forming the upper side of the sealing plug (11) is situated in the inserted position wholly above the horizontally extending portion of the sealing profile (5).

8. A mounting frame according to Claim 1, **characterised in that** the peripheral contour of the boundary surface (12) forming the upper side of the sealing plug (11) is matched to the inner contour of the respective channel (10) of the profile rail (3).

9. A mounting frame according to Claims 1 to 8, **characterised in that** the sealing plug (11) is made of elastic plastics material.

## Revendications

1. Cadre de couverture pour une fenêtre ou une porte, en rails profilés munis d'au moins un canal ouvert vers le cadre principal, à l'état monté, et avec des profils d'étanchéité introduits dans la zone de pose opposée, le cas échéant périphériques,
**caractérisé en ce que**
des bouchons de fermeture (11) introduits dans un canal intérieur (10) des rails profilés verticaux ou horizontaux (3, 4), ont une surface de délimitation (12) transversale au canal (10) à l'état monté, inclinée par rapport à un plan horizontal imaginaire.

2. Cadre de couverture selon la revendication 1,
**caractérisé en ce que**
le bouchon de fermeture (11) introduit dans un canal intérieur (10) des rails profilés verticaux (3), s'engage par liaison de forme dans le cadre principal (1) à l'intérieur du canal (10),pour empêcher tout déplacement.

3. Cadre de couverture selon les revendications 1 et 2,
**caractérisé en ce que**
la surface de délimitation (12) formant la face supérieure du bouchon de fermeture (11) introduit dans un canal intérieur (10) des rails profilés verticaux (3) est inclinée en direction du rail profilé horizontal (4) et en direction du cadre principal (1).

4. Cadre de couverture selon l'une quelconque des revendications 1 à 3,
**caractérisé en ce que**
la surface de délimitation (12) formant la face supérieure dépasse, par une arête (16), le cas échéant de façon fermée à la périphérie, les délimitations latérales du bouchon de fermeture (11).

5. Cadre de couverture selon l'une quelconque des revendications 1 à 4,
**caractérisé en ce que**
le bouchon de fermeture (11) est un corps creux du type capuchon, ouvert vers le bas.

6. Cadre de couverture selon la revendication 1,
**caractérisé en ce que**
le bouchon de fermeture (11) présente, tournées vers le cadre principal (1), deux bandes (13, 14) parallèles superposées avec écartement, l'une de ces bandes (13) s'engageant dans une rainure (15) formée entre le profil d'étanchéité (5) et le rail profilé horizontal du cadre principal (1) et l'autre bande (14) s'engageant, pour positionner le profil d'étanchéité (5) lui-même, dans une rainure (8) formée dans celui-ci.

7. Cadre de couverture selon la revendication 1,
**caractérisé en ce que**
la surface de délimitation (12) formant la face supérieure du bouchon de fermeture (11) se situe, en position d'utilisation, entièrement au-dessus de la zone horizontale du profil d'étanchéité (5).

8. Cadre de couverture selon la revendication 1,
**caractérisé en ce que**
le contour périphérique de la surface de délimitation (12) formant la face supérieure du bouchon de fermeture (11) est adapté au contour intérieur du canal concerné (10) du rail profilé (3).

9. Cadre de couverture selon les revendications 1 à 8,
**caractérisé en ce que**
le bouchon de fermeture (11) est en matière plastique élastique.
